# FASCICULE DE BREVET EUROPEEN

(11) **EP 2 883 773 B1**
(45) Date de publication et mention de la délivrance du brevet: **03.06.2020**
(21) Numéro de dépôt: 14196889.1
(22) Date de dépôt: 09.12.2014
(51) Int. Cl.: B61C 9/44, B61C 9/50

(54) **Bogie moteur de véhicule ferroviaire dans lequel le moteur est sensiblement coaxial à l'essieu**
Angetriebenes Drehgestell eines Schienenfahrzeugs wobei der Motor im wesentlichen koaxial zur Radsatzwelle angeordnet ist
Motor bogie for a rail vehicle in which the motor is substantially coaxial with the wheel axle

(30) Priorité: 11.12.2013 FR 1362423
(43) Date de publication de la demande: 17.06.2015
(73) Titulaire: ALSTOM Transport Technologies, 93400 Saint-Ouen (FR)
(72) Inventeur: Rodet, Alain, 71100 CHALON SUR SAÔNE (FR)
(74) Mandataire: Lavoix

(56) Documents cités:
- EP-A1- 1 320 478
- WO-A1-2012/169017
- DE-B- 1 059 489
- JP-A- H0 516 800
- JP-A- H08 244 605

## Description

La présente invention concerne un bogie moteur de véhicule ferroviaire, du type comprenant au moins une paire de roues, les roues de la ou chaque paire étant reliées l'une à l'autre par un arbre pour former un essieu, le bogie comprenant en outre un moteur pour entraîner l'essieu en rotation autour de son axe. Un tel bogie est par exemple divulgué dans le document JP-H08244605 A.

Dans un véhicule ferroviaire, chaque bogie motorisé, ou bogie moteur, comprend généralement deux paires de roues, les roues d'une paire étant reliées l'une à l'autre par un arbre pour former un essieu, un châssis reliant lesdits essieux l'un à l'autre, des suspensions interposées chacune entre un demi-châssis et un essieu, ladite suspension permettant un déplacement vertical relatif de l'essieu par rapport au demi-châssis correspondant, et des moyens d'entraînement en rotation de l'un des essieux ou de chaque essieu. Ces moyens d'entraînement comprennent au moins un moteur et une chaîne cinématique assurant la transmission du couple moteur du moteur à l'essieu, ainsi que la transmission du couple de freinage de l'essieu au moteur. Les moyens d'entraînement se différencient par la répartition de leurs masses qui sont soit « non suspendues », c'est-à-dire liées à l'essieu, soit « suspendues », c'est-à-dire liées au châssis de bogie au dessus des suspensions. Ces moyens d'entraînement se différencient par leur facilité d'intégration dans le bogie en terme d'encombrement, que ce soit en largeur (c'est-à-dire parallèlement à l'axe de l'essieu) ou en longueur (parallèlement au sens de marche du véhicule). Ils se différencient en complexité par le nombre de pièces qu'ils comprennent.

Pour réduire les efforts verticaux dans la voie, il est avantageux de diminuer les masses non suspendues. Pour faciliter l'intégration des moyens d'entraînement, il est avantageux de diminuer les encombrements.

On connaît de EP 1 320 478 un bogie de véhicule ferroviaire dans lequel le moteur est monté entre les roues de l'essieu, le rotor du moteur étant solidaire de l'essieu et le stator étant monté sur l'essieu par l'intermédiaire de paliers, de sorte que le moteur est non suspendu. Une bielle de réaction articulée au stator et au châssis de bogie permet de reprendre les couples et d'assurer les débattements dus aux mouvements entre le châssis de bogie et l'essieu. Les moyens d'entraînement sont ainsi particulièrement compacts. Ils présentent cependant l'inconvénient d'avoir des masses non suspendues élevées, ce qui limite la vitesse du véhicule. En outre, à voie et diamètre de roue constants, il est très difficile d'augmenter le couple moteur exercé sur l'essieu.

On connaît de WO 2006/051046 un bogie de véhicule ferroviaire dans lequel le moteur est monté suspendu entre les roues de l'essieu, le rotor formant un arbre creux sensiblement coaxial à l'essieu. Pour compenser les débattements dus aux mouvements entre le châssis de bogie et l'essieu, des organes d'accouplement tolérant un léger désaxement du rotor relativement à l'axe de l'essieu, disposés aux extrémités axiales du rotor, assurent la transmission de couple entre le rotor et l'essieu. Les masses non suspendues sont ainsi réduites. Toutefois, cette transmission augmente l'encombrement du bogie dans le sens de marche du véhicule. En outre, le moteur dispose de moins d'espace entre les roues, de sorte que la longueur de fer, et donc le couple exercé sur l'essieu, sont plus faibles que dans la solution décrite dans EP 1 320 478.

On connaît par ailleurs des véhicules ferroviaires comprenant des couloirs bas larges. De tels véhicules sont généralement appelés « véhicules à plancher bas ». Pour ces véhicules, il est nécessaire de concevoir des bogies spécifiques de façon à ce que le couloir central bas puisse s'étendre sur toute la longueur du véhicule, sans marche, tout en passant au-dessus des bogies. A cet effet, l'espace central du bogie, s'étendant longitudinalement entre les roues, doit être le plus dégagé possible.

Les bogies décrits dans EP 1 320 478 et WO 2006/051046 ne conviennent pas à ce type de véhicules.

EP 2 142 411 décrit un bogie spécialement conçu pour un véhicule à plancher bas, permettant l'aménagement d'un couloir central bas large dans le châssis de la caisse, de façon à permettre un accès sans marche à tout le véhicule. Cet objectif est atteint notamment grâce à une disposition spécifique du moteur, qui est disposé le long d'un bord extérieur du bogie, en étant orienté parallèlement au sens de marche du véhicule. Si cette disposition permet de dégager efficacement l'espace central, elle présente l'inconvénient de nécessiter une surélévation du plancher au-dessus de l'espace occupé par le moteur, ce qui a pour conséquence de compliquer l'accès à certaines parties du véhicule ferroviaire.

Un objectif de l'invention est de proposer un bogie moteur de véhicule ferroviaire permettant d'aménager dans le châssis de la caisse un couloir bas large, sans nécessiter la réalisation de marches importantes dans le plancher du véhicule ferroviaire pour passer au-dessus du bogie. D'autres objectifs sont que le bogie moteur intègre des moyens d'entraînement de l'essieu qui soient à la fois compacts et puissants, que lesdits moyens d'entraînement soient simples à mettre en œuvre, et que les masses non suspendues soient réduites.

A cet effet, l'invention a pour objet un bogie selon la revendication 1.

Selon des modes de réalisation particuliers de l'invention, le bogie moteur est selon l'une quelconque des revendications 2 à 9.

D'autres caractéristiques et avantages de l'invention apparaîtront à la lecture de la description qui va suivre, donnée uniquement à titre d'exemple et faite en se référant aux dessins annexés, dans lesquels :
- la Figure 1 est une vue en coupe transversale d'un bogie moteur selon un premier mode de réalisation de l'invention,
- la Figure 2 est une vue en perspective d'un tronçon d'accouplement d'un arbre de transmission du bogie moteur de la Figure 1,
- la Figure 3 est une vue en coupe transversale d'un bogie moteur selon un deuxième mode de réalisation de l'invention

Dans la suite, les termes « vertical » et « horizontal » sont définis par rapport à un bogie monté dans un véhicule ferroviaire. Ainsi, un plan horizontal est sensiblement parallèle au plan dans lequel s'étendent les essieux et le plan vertical est sensiblement parallèle au plan dans lequel s'étendent les roues. Le terme « longitudinal » est défini par rapport à la direction dans laquelle s'étend un véhicule ferroviaire dans un plan horizontal et le terme « transversal » est défini selon une direction sensiblement perpendiculaire à la direction longitudinale dans un plan horizontal.

Chacun des bogies moteur 10 représentés sur les Figure 1 et 3, comprend deux paires de roues 20, les roues 20 de chaque paire étant reliées l'une à l'autre par un arbre pour former un essieu 22. Les essieux 22 sont reliés l'un à l'autre par un châssis 24, dit intérieur, comprenant deux demi-châssis solidaires chacun d'un essieu 22 respectif. Par châssis intérieur, on entend que des longerons 26 de chaque demi-châssis s'étendent à l'intérieur du gabarit formé par les roues 20, c'est-à-dire qu'ils sont disposés entre les roues 20.

Chaque demi-châssis comprend deux longerons 26, s'étendant sensiblement longitudinalement, reliés l'un à l'autre par une traverse (non représentée), s'étendant sensiblement transversalement. Chaque longeron 26 repose sur des boîtes d'essieu 28 d'un essieu 22, lesdites boîtes d'essieu 28 étant disposées sensiblement contre les roues 20 de l'essieu 22, entre lesdites roues 20.

Une suspension primaire 30 est interposée entre chaque longeron 26 et la boîte d'essieu 28 sur laquelle ledit longeron 26 repose. Cette suspension primaire 30 permet entre autre un déplacement vertical relatif de l'essieu 22 par rapport au demi-châssis, c'est-à-dire que le demi-châssis est mobile et suspendu par rapport à l'essieu 22 selon une direction sensiblement verticale.

Les deux demi-châssis sont maintenus l'un à l'autre de sorte que les essieux 22 restent parallèles et que le bogie 10 ne se replie pas sur lui même sous l'effet d'une charge verticale.

Au moins un des essieux 22, ou les deux essieux 22, est (sont) entraîné(s) en rotation par des moyens d'entraînement comprenant un moteur 34 et une chaîne cinématique assurant la transmission du couple moteur du moteur 34 à l'essieu 22, ainsi que la transmission du couple de freinage de l'essieu 22 au moteur 34. Cette chaîne cinématique comprend un réducteur 36 et un arbre de transmission 38, pour la transmission de l'entraînement du moteur 34 au réducteur 38.

Le moteur 34 est disposé à l'extérieur du gabarit formé par les roues 20. En d'autres termes, il est disposé transversalement à l'extérieur du bogie 10 relativement aux roues 20.

Le moteur 34 est également sensiblement coaxial à l'essieu 22, aux débattements autorisés par la suspension 30 près.

Le moteur 34 comprend un rotor 42 et un stator 44.

Le stator 44 est lié au châssis 24 par un premier organe de liaison 46. Cet organe de liaison 46 est adapté pour reprendre les couples entre le stator 44 et le châssis 24.

Le rotor 42 est coaxial au stator 44. Des paliers 48 assurent la liaison du rotor 42 au stator 44, tout en permettant la rotation du rotor 42 autour de son axe relativement au stator 44.

Le rotor 42 est solidaire en rotation de l'arbre 38.

Le stator 44 est monté autour du rotor 42, de sorte que le moteur 34 forme un moteur à rotor interne.

Le réducteur 36 est sensiblement coaxial à l'essieu 22.

Le réducteur 36 est également disposé à l'extérieur du gabarit formé par les roues 20. Il est en particulier disposé à une extrémité axiale opposée de l'essieu 22 relativement au moteur 34, de sorte que le moteur 34 et le réducteur 36, ensemble, encadrent transversalement l'essieu 22.

Le réducteur 36 est un réducteur à train épicycloïdal. Il comprend de façon connue une pluralité d'éléments d'engrènement 50, 52, 54, 56, dont un planétaire intérieur 50 formant un pignon d'entrée du réducteur 36, sensiblement coaxial à l'essieu 22, une couronne 52 coaxiale au planétaire intérieur 50, une pluralité de satellites 54 interposés entre le planétaire intérieur 50 et la couronne 52, chacun étant engrené sur le planétaire intérieur 50 et la couronne 52, et un porte-satellites 56, coaxial au planétaire intérieur 50 et à la couronne 52, sur lequel chaque satellite 54 est monté rotatif autour de son axe.

Le planétaire intérieur 50 est solidaire en rotation de l'arbre 38. La couronne 52 est liée au châssis 24 par un deuxième organe de liaison 58 adapté pour reprendre les couples entre la couronne 52 et le châssis 24. Le porte-satellites 56 est solidaire de l'essieu 22, en particulier de l'une des roues 20 de l'essieu 22.

Le deuxième organe de liaison 58 est de préférence une bielle autorisant les débattements dus aux mouvements entre le châssis 24 et l'essieu 22. Le réducteur 36 est ainsi semi-suspendu.

Selon l'invention, l'essieu 22 est creux et définit une cavité tubulaire axiale interne 60 débouchant à deux extrémités axiales 62, 64 de l'essieu 22. L'arbre 38 s'étend dans ladite cavité 60, de l'une à l'autre des extrémités axiales 62, 64. L'arbre 38 présente deux tronçons d'accouplement 66, 68 opposées dépassant chacun hors de la cavité 60 à chacune des extrémités axiales 62, 64.

Le rotor 42 définit une première cavité 70 de réception de l'un des tronçons d'accouplement 66, et le planétaire intérieur 50 définit une deuxième cavité 72 de réception de l'autre tronçon d'accouplement 68. De manière plus précise, comme représenté en figure 2, chacun des tronçons d'accouplement 66, 68 présente des nervures 74 faisant chacune saillie radialement depuis une face périphérique du tronçon 66, 68 et étant orientée axialement, lesdites nervures 74 étant réparties sur la périphérie du tronçon 66, 68 et coopérant avec des cannelures complémentaires (non représentées) formées dans les parois dans la cavité 70, 72 dans laquelle il est reçu.

L'arbre 38 est sensiblement coaxial à l'essieu 22, c'est-à-dire que l'axe de l'arbre 38 intersecte l'axe de l'essieu 22, l'angle entre les deux axes étant toujours, en valeur absolue, inférieur à 1°.

Le bogie 10 comprend également un dispositif de freinage de l'essieu 22, adapté pour exercer un couple résistant sur l'essieu 22 de façon à l'immobiliser en rotation relativement au châssis 24. De façon connue, ce dispositif de freinage comprend un disque de frein 76 et un étrier (non représenté), l'étrier étant solidaire en translation suivant la direction longitudinale du châssis 24 ou du réducteur 36, et étant adapté pour pincer le disque de frein 76 de façon à empêcher tout déplacement du disque de frein 76 relativement à l'étrier.

Dans l'exemple représenté, le réducteur 36 est interposé entre le disque de frein 76 et une roue 20 de l'essieu 22. Le disque de frein 76 est en particulier solidaire du planétaire intérieur 50.

Dans le mode de réalisation de la Figure 1, le moteur 34 est suspendu. A cet effet, le premier organe de liaison 46 est un organe de liaison rigide, adapté pour lier rigidement le moteur 34 au châssis 24.

Les tronçons d'accouplement 66, 68, sont par ailleurs adaptés pour permettre une inclinaison de l'axe de l'arbre de transmission 38 relativement à l'axe du rotor 42 et relativement à l'axe du réducteur 36. A cet effet, comme visible sur la Figure 2, chaque nervure 74 comprend un bord libre 78 sensiblement bombé, c'est-à-dire que le bord libre 78 de la nervure 74, qui constitue le bord de la nervure 74 le plus éloigné radialement de l'axe de l'arbre 38, a une forme approximativement d'arc de cercle.

Les tronçons d'accouplement 66, 68 forment ainsi, avec les cavités 70, 72 dans lesquelles ils sont reçus, des joints de transmission. Ce type de joints de transmission est particulièrement avantageux car il est simple à réaliser. En variante, d'autres joints de transmission sont utilisés pour accoupler l'arbre 38 au rotor 42 du moteur 34 et au planétaire intérieur 50 du réducteur 36.

On notera que par « joint de transmission », on comprend un système mécanique permettant l'entraînement mutuel de deux pièces tournantes dont les axes de rotation occupent des positions relatives variables pendant leur fonctionnement.

Le diamètre extérieur de l'arbre 38 est alors compris entre 35 et 45 mm, de préférence sensiblement égal à 40 mm, et le diamètre la cavité tubulaire 60 est compris entre 85 et 95 mm, de préférence sensiblement égal à 90 mm.

En fonctionnement, le rotor 42 entraîne l'arbre de transmission 38 en rotation autour de son axe. Cette rotation est transmise, par l'intermédiaire du deuxième tronçon d'accouplement 68, au planétaire intérieur 50 du réducteur 36. Le planétaire intérieur 50 entraîne à son tour les satellites 54 qui roulent sur la couronne 52. Ce faisant, les satellites 54 entraînent la rotation du porte-satellites 56 autour de son axe et, de ce fait, la rotation de l'essieu 22.

En cas de déplacement vertical de l'essieu 22 relativement au châssis 24, l'axe du moteur 34 reste fixe par rapport au châssis 24, alors que l'axe du réducteur 36 suit le déplacement de l'essieu 22. Il s'ensuit un déplacement relatif des axes du moteur 34 et du réducteur 36, qui, s'ils restent parallèles l'un à l'autre, ne sont alors plus alignés. De ce fait, l'arbre de transmission 38 s'incline relativement à la direction des axes du moteur 34 et du réducteur 36, cette inclinaison étant permise grâce à l'accouplement de l'arbre 38 au moteur 34 et au réducteur 36 par l'intermédiaire de joints de transmission.

Ce mode de réalisation permet de limiter les masses non suspendues.

Dans le mode de réalisation de la Figure 3, le moteur 34 est semi-suspendu. A cet effet, le premier organe de liaison 46 est une bielle autorisant les débattements dus aux mouvements entre le châssis 24 et l'essieu 22. En outre, l'essieu 22 comprend un tronçon extérieur 80 dépassant à l'extérieur du gabarit formé par les roues 20, le rotor 42 définissant une cavité cylindrique 82 de réception dudit tronçon extérieur 80 et étant monté sur ledit tronçon 80 par l'intermédiaire de paliers 84.

En fonctionnement, le rotor 42 entraîne l'arbre de transmission 38 en rotation autour de son axe. Cette rotation est transmise, par l'intermédiaire du deuxième tronçon d'accouplement 68, au planétaire intérieur 50 du réducteur 36. Le planétaire intérieur 50 entraîne à son tour les satellites 54 qui roulent sur la couronne 52. Ce faisant, les satellites 54 entraînent la rotation du porte-satellites 56 autour de son axe et, de ce fait, la rotation de l'essieu 22.

En cas de déplacement vertical de l'essieu 22 relativement au châssis 24, les axes du moteur 34 et du réducteur 36 suivent ensemble le déplacement de l'essieu 22. Lesdits axes restent ainsi alignés. Dans ce deuxième mode de réalisation, l'arbre 38 ne s'incline donc pas par rapport à l'essieu 22, de sorte qu'il est possible de réduire le diamètre de la cavité tubulaire 60.

Grâce à l'invention décrite ci-dessus, il est possible d'aménager dans le châssis de la caisse du véhicule ferroviaire auquel est intégré le bogie 10 un couloir bas large, sans nécessiter la réalisation de marches importantes dans le plancher dudit véhicule ferroviaire.

## Revendications

1. Bogie moteur (10) de véhicule ferroviaire comprenant au moins une paire de roues (20), les roues (20) de la ou chaque paire étant reliées l'une à l'autre par un arbre pour former un essieu (22), le bogie (10) comprenant en outre un moteur (34) pour entraîner l'essieu en rotation (22) autour de son axe, le moteur (34) étant sensiblement coaxial à l'essieu (22) en étant disposé à l'extérieur du bogie (10) relativement aux roues (20), et une chaîne cinématique assurant la transmission du couple moteur du moteur (34) à l'essieu (22), ladite chaîne cinématique comprenant un réducteur (36) sensiblement coaxial à l'essieu (22) et étant disposé à l'extérieur du bogie (10) relativement aux roues (20), **caractérisé en ce que** le moteur (34) et le réducteur (36), ensemble, encadrent l'essieu (22).

2. Bogie moteur (10) selon la revendication 1, dans lequel la chaîne cinématique comprend un arbre de transmission (38) pour la transmission de l'entraînement du moteur (34) au réducteur (36), ledit arbre de transmission (38) s'étendant à l'intérieur de l'essieu (22), qui est creux, depuis une extrémité axiale (62) de l'essieu (22) jusqu'à une extrémité axiale (64) opposée de l'essieu (22).

3. Bogie moteur (10) selon la revendication 2, dans lequel la chaîne cinématique comprend un premier organe (66) d'accouplement du moteur (34) à l'arbre de transmission (38), adapté pour permettre une inclinaison de l'axe de l'arbre de transmission (38) relativement à l'axe du moteur (34).

4. Bogie moteur (10) selon la revendication 2 ou 3, dans lequel la chaîne cinématique comprend un deuxième organe (68) d'accouplement de l'arbre de transmission (38) à un pignon d'entrée (50) du réducteur (36), ledit deuxième organe d'accouplement (68) étant adapté pour permettre une inclinaison de l'axe de l'arbre de transmission (38) relativement à l'axe du pignon d'entrée (50).

5. Bogie moteur (10) selon l'une quelconque des revendications précédentes, dans lequel le réducteur (36) comprend un élément d'engrenage (56) solidaire de l'essieu (22).

6. Bogie moteur (10) selon l'une quelconque des revendications précédentes, dans lequel le réducteur (36) est un réducteur à train épicycloïdal.

7. Bogie moteur (10) selon l'une quelconque des revendications précédentes, comprenant un châssis (24) et une suspension (30) entre le châssis (24) et l'essieu (22), ladite suspension (30) étant agencée pour permettre un déplacement vertical relatif de l'essieu (22) par rapport au châssis (24), le moteur (34) étant fixé rigidement au châssis (24).

8. Bogie moteur selon l'une quelconque des revendications 1 à 6, comprenant un châssis (24) et une suspension (30) entre le châssis (24) et l'essieu (22), ladite suspension (30) étant agencée pour permettre un déplacement vertical relatif de l'essieu (22) par rapport au châssis (24), et des moyens (46) de liaison du moteur (34) au châssis (24), lesdits moyens de liaison (46) autorisant un déplacement vertical du moteur (34) relativement au châssis (24).

9. Bogie moteur (10) selon l'une quelconque des revendications précédentes, dans lequel le moteur (34) est un moteur à rotor interne.

## Patentansprüche

1. Triebdrehgestell (10) eines Schienenfahrzeugs, mindestens ein Räderpaar (20) umfassend, wobei die Räder (20) des oder jedes Paares miteinander durch eine Welle verbunden sind, um einen Radsatz (22) zu bilden, wobei das Drehgestell (10) außerdem einen Motor (34) zum Antrieb des Radsatzes zur Drehung um seine Achse umfasst, wobei der Motor im Wesentlichen koaxial zum Radsatz (22) liegt und an der Außenseite des Drehgestells (10) relativ zu den Rädern (20) angeordnet ist und eine kinematische Kette die Übertragung des Motordrehmoments des Motors (34) auf den Radsatz (22) gewährleistet, wobei die kinematische Kette ein im Wesentlichen koaxial zum Radsatz (22) liegendes Untersetzungsgetriebe (36) umfasst, das an der Außenseite des Drehgestells (10) relativ zu den Rädern (20) angeordnet ist, **dadurch gekennzeichnet, dass** der Motor (34) und das Untersetzungsgetriebe (36) zusammen den Radsatz (22) einrahmen.

2. Triebdrehgestell (10) nach Anspruch 1, bei dem die kinematische Kette eine Übertragungswelle (38) für die Übertragung des Antriebs des Motors (34) an das Untersetzungsgetriebe (36) umfasst, wobei die Übertragungswelle (38) sich im Inneren des Radsatzes (22), der hohl ist, von einem axialen Ende (62) des Radsatzes (22) bis zu einem entgegengesetzten Ende (64) des Radsatzes (22) erstreckt.

3. Triebdrehgestell (10) nach Anspruch 2, bei dem die kinematische Kette ein erstes Element (66) zur Kopplung des Motors (34) an die Übertragungswelle (38) umfasst, das angepasst ist, eine Neigung der Achse der Übertragungswelle (38) relativ zur Achse des Motors (34) zuzulassen.

4. Triebdrehgestell (10) nach Anspruch 2 oder 3, bei dem die kinematische Kette ein zweites Element (68) zur Kopplung der Übertragungswelle (38) auf ein Eingangsritzel (50) des Untersetzungsgetriebes (36) umfasst, wobei das zweite Kopplungselement (68) angepasst ist, die Neigung der Achse der Übertragungswelle (38) relativ zur Achse des Eingangsritzels (50) zuzulassen.

5. Triebdrehgestell (10) nach einem beliebigen der vorhergehenden Ansprüche, bei dem das Untersetzungsgetriebe (36) ein Eingriffselement (56) umfasst, das fest mit dem Radsatz (22) verbunden ist.

6. Triebdrehgestell (10) nach einem beliebigen der vorhergehenden Ansprüche, bei dem das Untersetzungsgetriebe (10) ein Planetenrad-Untersetzungsgetriebe ist.

7. Triebdrehgestell (10) nach einem beliebigen der vorhergehenden Ansprüche, einen Rahmen (24) und eine Aufhängung (30) zwischen dem Rahmen (24) und dem Radsatz (22) umfassend, wobei die Aufhängung (30) ausgebildet ist, eine vertikale Bewegung relativ zum Radsatz (22) in Bezug auf den Rahmen (24) zuzulassen, wobei der Motor (34) starr am Rahmen (24) befestigt ist.

8. Triebdrehgestell nach einem beliebigen der Ansprüche 1 bis 6, umfassend einen Rahmen (24) und eine Aufhängung (30) zwischen dem Rahmen (24) und dem Radsatz (22), wobei die Aufhängung (30) ausgebildet ist, eine vertikale Bewegung relativ zum Radsatz (22) in Bezug auf den Rahmen (24) zuzulassen, und Mittel (46) zum Verbinden des Motors (34) mit dem Rahmen (24), wobei die Verbindungsmittel (46) eine vertikale Bewegung des Motors (34) relativ zum Rahmen (24) zulassen.

9. Triebdrehgestell (10) nach einem beliebigen der vorhergehenden Ansprüche, bei dem der Motor (34) ein Motor mit Innenrotor ist.

## Claims

1. Motor bogie (10) for a railway vehicle, comprising at least one pair of wheels (20), the wheels (20) of the or each pair being connected to one another by a shaft to form an axle (22), the bogie (10) further comprising a motor (34) for driving the axle (22) in rotation about its axis, the motor (34) being substantially coaxial with the axle (22) while being arranged outside the bogie (10) relative to the wheels (20), and a kinematic chain serving to transmit the driving torque of the motor (34) to the axle (22), said kinematic chain comprising a reducer (36) which is substantially coaxial with the axle (22) and arranged outside the bogie (10) relative to the wheels (20), **characterised in that** the motor (34) and the reducer (36), together, surround the axle (22).

2. Motor bogie (10) according to claim 1, wherein the kinematic chain comprises a transmission shaft (38) for transmitting the drive of the motor (34) to the reducer (36), said transmission shaft (38) extending inside the axle (22), which is hollow, from one axial end (62) of the axle (22) to an opposite axial end (64) of the axle (22).

3. Motor bogie (10) according to claim 2, wherein the kinematic chain comprises a first member (66) for coupling the motor (34) to the transmission shaft (38), which member is adapted to allow the axis of the transmission shaft (38) to be inclined relative to the axis of the motor (34).

4. Motor bogie (10) according to claim 2 or 3, wherein the kinematic chain comprises a second member (68) for coupling the transmission shaft (38) to an input pinion (50) of the reducer (36), said second coupling member (68) being adapted to allow the axis of the transmission shaft (38) to be inclined relative to the axis of the input pinion (50).

5. Motor bogie (10) according to any one of the preceding claims, wherein the reducer (36) comprises a gear element (56) secured to the axle (22).

6. Motor bogie (10) according to any one of the preceding claims, wherein the reducer (36) is a reducer with an epicyclic gear train.

7. Motor bogie (10) according to any one of the preceding claims, comprising a chassis (24) and a suspension (30) between the chassis (24) and the axle (22), said suspension (30) being arranged to permit a relative vertical displacement of the axle (22) with respect to the chassis (24), the motor (34) being rigidly fixed to the chassis (24).

8. Motor bogie according to any one of claims 1 to 6, comprising a chassis (24) and a suspension (30) between the chassis (24) and the axle (22), said suspension (30) being arranged to permit a relative vertical displacement of the axle (22) with respect to the chassis (24), and means (46) for connecting the motor (34) to the chassis (24), said connecting means (46) allowing a vertical displacement of the motor (34) relative to the chassis (24).

9. Motor bogie (10) according to any one of the preceding claims, wherein the motor (34) is an internal rotor motor.
